# EUROPÄISCHE PATENTSCHRIFT

(11) **EP 1 221 514 B1**
(45) Veröffentlichungstag und Bekanntmachung des Hinweises auf die Patenterteilung: **30.03.2005**
(21) Anmeldenummer: 01130649.5
(22) Anmeldetag: 20.12.2001
(51) Int. Cl.: E04F 17/02

(54) **Kaminfertigelement**
Prefabricated element for chimney
Elément préfabriqué pour cheminée

(30) Priorität: 08.01.2001 DE 10100481
(43) Veröffentlichungstag der Anmeldung: 10.07.2002
(73) Patentinhaber: SAINT-GOBAIN ISOVER G+H AG, 67059 Ludwigshafen (DE)
(72) Erfinder: Bensch, Peter, 68526 Ladenburg (DE); Bihy, Lothar, 67657 Kaiserslautern (DE); Keller, Horst, 69259 Wilhelmsfeld (DE)
(74) Vertreter: KUHNEN & WACKER

(56) Entgegenhaltungen:
- EP-A- 0 098 086
- DE-A- 1 922 581
- DE-A- 19 909 788
- DE-U- 29 702 512

## Beschreibung

Die Erfindung betrifft ein Kaminfertigelement nach dem Oberbegriff des Anspruches 1.

Aus der DE 19 22 581 ist beispielsweise ein Kaminfertigelement bekannt geworden, welches eine innenliegende, ein abgasführendes Rohr aufnehmende Dämmschale und einen diese Dämmschale umgebenden Mantelstein besitzt. Hierbei dient die aus Mineralwolle bestehende innenliegende Dämmschale gleichzeitig als verlorene Schalung bei der Herstellung des Mantelsteins aus einem Betonmaterial.

Zur Herstellung eines derartigen Kaminfertigelements wird die innenliegende Dämmschale in eine Form gesetzt und dort zentriert. Anschließend wird der Freiraum zwischen der Dämmschale und der umfangsseitigen Wandung der Form zur Bildung eines Mantelsteins mit Beton ausgegossen. Da diese Fertigelemente manuell auf dem Bau gehandhabt werden, sind sie jedoch aufgrund bauaufsichtlicher Vorgaben ganz allgemein auf ein Gewicht von max. 25 kg begrenzt. Dies führt im vorliegenden Fall dazu, daß derartige Kaminfertigelemente üblicherweise nur eine Länge von ca. 25 bis 35 cm aufweisen können. Ferner besitzen diese Kaminfertigelemente an den Stirnflächen in der Regel jeweils einen Stufenfalz, der im Zuge der Herstellung ausgebildet wird, wodurch beim späteren Aufbau eines Kamins ein formschlüssiger Eingriff übereinander angeordneter Kaminfertigelemente erzielt wird.

Der Erfindung liegt die Aufgabe zugrunde, ein Kaminfertigelement zu schaffen, das sich einerseits kostengünstig herstellen läßt und das andererseits unter Beachtung des zulässigen Maximalgewichts höhere Baugrößen zuläßt, wobei es gleichzeitig die brandtechnischen Vorgaben gewährleisten soll.

Diese Aufgabe wird erfindungsgemäß durch ein Kaminfertigelment mit den Merkmalen des Anspruches 1 gelöst. Dieses zeichnet sich insbesondere dadurch aus, daß der Außenmantel aus mindestens zwei Schichten gebildet ist, von denen die innere Schicht aus einem Brandschutzmaterial und die äußere Schicht durch eine nichtbrennbare Bekleidung gebildet ist.

Hieraus läßt sich der wesentliche Vorteil erzielen, daß die Menge des relativ schweren Brandschutzmaterials reduziert werden kann, ohne daß Nachteile hinsichtlich des brandtechnischen Verhaltens des Kaminfertigelements auftreten. Die erfindungsgemäßen Kaminfertigelemente lassen sich daher mit einer größeren Länge bzw. Bauhöhe bereitstellen, als die herkömmlich bekannten Kaminfertigelemente. Dementsprechend ist eine geringere Anzahl an Kaminfertigelementen erforderlich, um einen Steigmeter beim Aufbau eines Kamins zu schaffen. Hierdurch reduziert sich der Aufwand für die Herstellung eines Kamins wesentlich.

Zudem stehen für die äußere Schicht aus der nichtbrennbaren Bekleidung geeignete und insbesondere kostengünstige Materialien zur Verfügung, weshalb sich die Kosten für die Herstellung eines Kaminfertigelements erfindungsgemäß reduzieren lassen.

Dabei erlaubt der erfindungsgemäße zweischichtige Aufbau des Außenmantels durch die kombinatorische Wirkung der Materialien weiterhin die Erzielung einer günstigen Brandschutzklasse.

Überdies zeichnet sich das erfindungsgemäße Kaminfertigelement insbesondere dadurch aus, daß die Bekleidung auch gleichzeitig als Untergrund für einen Anstrich oder eine Tapezierung genutzt werden kann. Das erfindungsgemäße Kaminfertigelement erlaubt somit eine Reduzierung der für die Einbindung des Kamins in den Wohnraum erforderlichen Weiterbearbeitungsschritte.

Vorteilhafte Weiterbildungen des erfindungsgemäßen Kaminfertigelements sind Gegenstand der abhängigen Ansprüche 2 bis 9.

So kann die innere Schicht des Außenmantels aus einem gegossenen Brandschutzmaterial bestehen, für das beim Gießen die Dämmanordnung einerseits und die äußere Schicht des Außenmantels andererseits als verlorene Schalungen dienen.

Dies hat den wesentlichen Vorteil, daß dadurch kein Aufwand und keine Kosten für die Bereitstellung und Lagerung von wiederverwendbaren Formen erforderlich ist. Darüber hinaus kann das so hergestellte Kaminfertigelement wesentlich früher zur Auslieferung freigegeben werden, da die vollständige Aushärtung des Materials des Mantelsteins auch während des Transport und/oder einer Zwischenlagerung erfolgen kann. Hierdurch läßt sich der logistische Aufwand beim Hersteller reduzieren.

Ein weiterer wesentlicher Vorteil der erfindungsgemäßen Vorrichtung liegt zudem darin, daß durch den Wegfall der wiederverwendbaren Formen auch die Reinigung derselben entfällt. In gleichem Maße wird erfindungsgemäß die Gefahr einer Beschädigung des Mantelsteins beim Ausschalen gänzlich beseitigt.

Alternativ ist es auch möglich, daß die innere Schicht des Außenmantels durch in diesen eingesetzte Platten aus einer Brandschutzmasse gebildet ist. In einer weiteren Alternative könnte die Brandschutzmasse für die innere Schicht des Außenmantels auch in trockener Form als Schüttgut vorliegen. Diese Varianten haben den Vorteil, daß auf einen Gießvorgang bei der unmittelbaren Herstellung der Kaminfertigelemente verzichtet werden kann; statt dessen wird auf beispielsweise handelsübliche Brandschutzplatten bzw. Schüttgut aus Brandschutzmasse zurück gegriffen. Hierdurch lassen sich die Kosten für die Herstellung des erfindungsgemäßen Kaminfertigelements sowie auch das Gewicht des einzelnen Kaminfertigelements gegenüber der Alternative mit gegossenem Brandschutzmaterial weiter reduzieren. Zudem ist es auch möglich, die Bestandteile des Kaminfertigelements einzeln an die Baustelle anzuliefern und diese erst vor Ort im Zuge des Aufbaus des Kamins zusammen zufügen. Hierdurch läßt sich der logistische Aufwand für die Bereitstellung des erfindungsgemäßen Kaminfertigelements an der Baustelle weiter reduzieren.

Von weiteren Vorteil ist es, wenn die Dämmanordnung rohrförmig aus einem oder mehreren Dämmteilen gebildet ist, da sie so das abgasführende Rohr in optimaler Weise umgreift und ihre Dämmwirkung am besten entfalten kann. Die Bereitstellung der Dämmschale mit zwei oder mehr Segmenten hat insbesondere den Vorteil, daß diese Segmente mit geringerem Aufwand herstellbar sind, als es bei einer einstückigen Dämmschale der Fall wäre, da diese beim Einsatz von metallischen Rauchrohren exakte Maße aufweisen muß und deshalb aus dem Vollen geschnitten wird.

Alternativ ist es auch möglich, daß die Dämmanordnung durch winkelig aneinander gefügte Dämmplatten gebildet ist. Diese Bauweise hat den Vorteil, daß sie besonders kostengünstig realisierbar ist, da derartige Dämmplatten mit geringem Aufwand bereitstellbar und in zahlreichen Ausführungsformen auf dem Markt verfügbar sind. Insbesondere entfällt hierdurch das Herausschneiden der rohrförmigen Dämmteile.

Ferner kann die nichtbrennbare Bekleidung aus z.B. Gipskartonelementen ausgebildet sein. Dies hat den Vorteil, daß derartige Gipskartonplatten brandschutztechnisch wirksam sind, weshalb die Wandstärke des Mantelsteins weiter reduziert werden kann. Damit ist auch eine weitere Einsparung von Kosten verbunden. Hierbei ist zwar die Verwendung von Gipskartonplatten als Wandelemente für einen Schornsteinaufbau bereits aus der DE 199 09 788 A1 bekannt; diese Gipskartonplatten bilden hier jedoch den eigentlichen Schornsteinschacht und dienen im Gegensatz zur Erfindung nicht als Schalung bzw. Bekleidung.

Überdies ist es auch möglich, daß die nichtbrennbare Bekleidung einstückig aus zueinander abwinkelbaren Elementen ausgebildet ist. Dies erleichtert insbesondere die Montage, da somit nur mit einem Element hantiert werden muß, und da ein Zusammenfügen der Bekleidung nur an einer Stoßkante erforderlich ist. Eine derart ausgebildete Bekleidung kann zudem als flaches Bauteil bereitgestellt werden,.was auch den Platzbedarf für den Transport und die Lagerung reduziert.

Von weiterem Vorteil ist es, wenn zum Schutz beim Transport des Kaminfertigelements jeweils stirnseitig über die nichtbrennbare Bekleidung winkelig zu deren Großflächen ragende Randelemente vorgesehen sind, die Bestandteil einer vorzugsweise beim Aufbau eines Kaminstranges lösbaren Abdeckung der stirnseitigen Stufenfalze sind. Damit läßt sich ein zuverlässiger Transportschutz für das gesamte Kaminfertigelement erzielen, und zwar was sowohl eine Beschädigung der Stufenfalze als auch der bereits zum Tapezieren fertigen Großflächen der äußeren Bekleidung anbetrifft. Auch ist die Gefahr einer Beschädigung während des Transports mehrerer übereinander geschichteter Kaminfertigelemente dadurch ausgeschlossen.

Ferner ist es insbesondere auch möglich, daß die Abdeckung der stimseitigen Stufenfalze im Falle eines gegossenen Brandschutzmaterials für die innere Schicht des Außenmantels gleichzeitig als Schalung für die Bildung der stimseitigen Stufenfalze dient. Aufgrund dieser Doppelfunktion der Abdeckung läßt sich zum einen eine Reduzierung des Fertigungsaufwandes und zum anderen eine Verringerung der Anzahl an Komponenten erzielen. Dies erlaubt insbesondere eine weitere Kostenreduzierung.

Die Erfindung wird nachfolgend in Ausführungsbeispielen anhand der Figuren der Zeichnung näher erläutert. Es zeigt:
- Fig. 1: in perspektivischer Darstellung ein erfindungsgemäßes Kaminfertigelement in einer ersten Ausführungsform;
- Fig. 2: einen mittigen vertikalen Schnitt durch die Anordnung gemäß Fig. 1;
- Fig. 3: eine bodenseitige Abdeckung im Detail;
- Fig. 4: eine Draufsicht auf ein Kaminfertigelement gemäß einer zweiten Ausführungsform mit eingesteckten, winkelig aneinandergefügten Dämmplatten;
- Fig. 5: eine Ausführungsform einer einstückig ausgebildeten, zueinander abwinkelbaren Bekleidung in gestreckter Lage; und
- Fig. 6: eine Draufsicht auf eine Dämmanordnung aus zwei Segmenten.

In den Figuren 1 bis 3 ist eine erste Ausführungsform für ein Kaminfertigelement 1 dargestellt, bei der das Brandschutzmaterial für die innere Schicht gegossen wird. Das Kaminfertigelement 1 weist hierbei einen Außenmantel 2 auf, der in seinem Inneren eine als Dämmanordnung dienende Dämmschale 3 aufweist. Ferner besitzt es eine bodenseitige Abdeckung als Bodenabschlußteil 4 und eine obere Abdeckung als Falzausformteil 5, welche sowohl als Randelemente zum Transportschutz dienen als auch als lösbare Abdeckungen zum möglichen Einformen und zum Schutz der stirnseitigen Stufenfalze des Kaminfertigelements 1.

Gemäß der Darstellung in Fig. 2 ist der Außenmantel 2 aus zwei Schichten ausgebildet, und zwar durch die äußere Schicht in der Form einer Bekleidung 21 aus Gipskarton und durch die innere Schicht in der Form einer Brandschutzmaterialschicht 22.

Nachfolgend wird die Herstellungsweise des oben beschriebenen Kaminfertigelements 1 erläutert.

Die Bekleidung 21 und die Dämmschale 3 werden hierzu formschlüssig auf das Bodenabschlußteil 4 aufgesetzt, wie insbesondere aus Fig. 2 erkennbar ist. Das Bodenabschlußteil 4 weist hierzu eine Zentriereinrichtung 41 in Gestalt eines im Zentrum angeordneten, überstehenden Zylinderstumpfes auf. Der Durchmesser der Zentriereinrichtung 41 entspricht im wesentlichen dem Innendurchmesser der Dämmschale 3, so daß diese durch die Zentriereinrichtung 41 positioniert ist.

Ferner weist das Bodenabschlußteil 4 Nuten 42 auf (vgl. Fig. 3), die zur Aufnahme eines Randabschnitts der Bekleidung 21 dienen. Diese wird hierdurch am Bodenabschlußteil 4 positioniert. Somit kommt die Bekleidung 21 automatisch an der richtigen Stelle zu liegen, wodurch eine Verschiebung der als verlorene Schalung dienenden Bekleidung 21 während des Eingießens des Brandschutzmaterials wirksam unterbunden ist. Zudem wird hierdurch gleichzeitig auch ein Stufenfalz an der unteren Stirnfläche des Kaminfertigelements 1 ausgebildet.

Wie aus den Fig. 1 und 2 ferner erkennbar ist, ist am dem Bodenabschlußteil 4 fernen Randabschnitt der Bekleidung 21 zudem das Falzausformteil 5 angeordnet, welches den Randbereich der Bekleidung 21 zur Ausbildung des oberen Stufenfalzes am Kaminfertigelement 1 stufenförmig übergreift und dabei ein freies Innenmaß aufweist, welches dem Innenmaß der Bekleidung 21 entspricht. Dabei steht das Falzausformteil 5 zudem über die Dämmschale 3 über, damit diese auch dann als wirksamer Schutz für das Kaminfertigelement 1 dienen kann, wenn für den Transport mehrere hiervon übereinander gestapelt werden.

Aus den Fig. 1 und 2 ist ferner erkennbar, daß der Freiraum zwischen der Dämmschale 3 und der Bekleidung 21 durch eine Brandschutzmasse ausgegossen wird, welche im ausgehärteten Zustand die Brandschutzmaterialschicht 22 des Kaminfertigelements 1 darstellt. Die Brandschutzmasse wird hierbei bis zur Oberkante der Dämmschale 3 eingebracht. Somit wird im Zusammenwirken mit dem Falzausformteil 5 ein Stufenfalz ausgebildet.

Da die Dämmschale 3 und die Bekleidung 21 erfindungsgemäß als verlorene Schalungen verwendet werden, sind diese auch Bestandteil des Kaminfertigelements 1. Das Bodenabschlußteil 4 und das Falzausformteil 5 werden erst nach der Fertigstellung des Kaminfertigelements 1 an der Baustelle entfernt, denn diese Teile dienen gleichzeitig als Transportsicherung. Danach können die einzelnen Kaminfertigelemente 1 formschlüssig durch die Stufenfalze übereinander aufgesetzt werden. In einen derart aufgebauten Kaminstrang werden dann in üblicher Weise Abgasrohre z.B. aus Edelstahl, Keramik, Kunststoff oder dergleichen eingeführt.

In Fig. 4 ist eine Draufsicht auf eine zweite Ausführungsform gezeigt. Im Gegensatz zur ersten Ausführungsform, die bei einer Kantenlänge von 355 mm und einer Höhe von 500 mm rund 19 kg wiegt, wird hier das Brandschutzmaterial nicht in gegossener Form verwendet, sondern in Form von vorgefertigten Platten, was zu einer Reduzierung des Gewichtes und der Abmessungen führt, und zwar genügt hier bei einer Höhe von 500 mm eine Kantenlänge von 328 mm, wobei dann das Gesamtgewicht nur 13 kg beträgt.

Ein derartiges Kaminfertigelement 1' gemäß der zweiten Ausführungsform besitzt daher einen Außenmantel 2', der als äußere Schicht eine Bekleidung 21 aus einem 9,5 mm dicken Gipskarton besitzt - im Gegensatz zur ersten Ausführungsform, bei der ein 12,5 mm dicker Gipskarton verwendet wurde - und als innere Schicht eine Brandschutzmaterialschicht 22', die aus den vorgefertigten Brandschutzplatten gebildet ist, welche in die Bekleidung 21 eingesetzt werden. Schließlich wird eine Dämmanordnung 3' in dieser zweiten Ausführungsform durch winkelig aneinander gefügte Dämmplatten aus Mineralwolle gebildet.

Gleichermaßen wie in der ersten Ausführungsform kann hierbei jeweils ein Stufenfalz an den Stirnseiten des Kaminfertigelements 1' dadurch ausgebildet sein, daß an der oberen Stirnseite des Kaminfertigelements 1' die Brandschutzmaterialschicht 22' und an der unteren Stirnseite die Bekleidung 21 übersteht.

In Fig. 5 ist ein Beispiel für eine mögliche Ausbildung der Bekleidung 21 wiedergegeben. Diese ist in dieser Ausführungsform aus Gipskarton ausgebildet und weist vier gleich lange Elemente 211, 212, 213 und 214 auf, die jeweils im Bereich einer Gipslage 215 durch eine keilförmige Nut voneinander getrennt, dabei aber über eine Kartonlage 216 weiterhin miteinander verbunden sind. Die Elemente 211 bis 214 bilden somit eine einstückige Bekleidung 21, wobei diese jedoch im ausgestreckten Zustand gemäß der Darstellung in Fig. 5 bereitgestellt werden kann. Beim Aufbau des Kaminfertigelements 1 greift ein Monteur die Bekleidung 21 auf, winkelt die einzelnen Elemente 211 bis 214 gegeneinander ab und bildet so ein Viereck, welches an drei Ecken durch den Karton 216 und am vierten Eck, an dem die Elemente 211 und 214 aufeinander treffen, durch mechanische Befestigungselemente miteinander verbunden sind.

In Fig. 6 ist eine Draufsicht auf eine Dämmschale 3 gezeigt, welche aus zwei Segmenten 31 und 32 ausgebildet ist. Wie aus dieser Darstellung erkennbar ist, sind die Stoßflächen der Segmente in Radialrichtung gekrümmt ausgebildet, so daß sich die Segmente 31 und 32 selbsttätig gegeneinander zentrieren. Daher ergibt sich auch beim Eingießen des Brandschutzmaterials kein Versatz der Segmente. Die Wahl des Krümmungsradius und auch die Ausrichtung der Krümmung können hierbei je nach Anwendungsfall variiert werden. Eine derart ausgebildete Dämmschale 3 stellt dabei einen selbständigen Aspekt dar, der auch in anderen Anwendungsfällen als für das Kaminfertigelement 1 vorteilhafte Wirkungen entfalten kann.

Die Erfindung läßt neben den hier aufgezeigten Ausführungsformen weitere Gestaltungsansätze zu.

So kann die Bekleidung 21 auch aus nicht miteinander verbundenen Einzelelementen bereitgestellt werden, die dann im Zuge der Bereitstellung miteinander verbunden werden.

Für die Bekleidung 21 kann auch ein anderes Material als Gipskarton, wie beispielsweise Faserzementplatten, Gipsfaserplatten oder dergleichen, verwendet werden. Insbesondere lassen sich die Dämmschale 3, das Bodenabschlußteil 4 und das Falzausformteil 5 auch aus geschäumten Kunststoffen, Mineralwolle, Papier, Holz oder dergleichen ausbilden. Die Dämmschale 3 ist hierbei aus Funktionsgründen jedoch bevorzugt aus Mineralwolle, insbesondere Steinwolle, ausgebildet.

Die Dämmschale 3 kann auch abweichend von der in Fig. 6 dargestellten Ausführungsform einstückig ausgebildet sein, oder auch aus mehr als zwei Segmenten bestehen.

Überdies ist es auch möglich, daß die innere Schicht des Außenmantels durch aus Schüttgut eingebrachte Brandschutzmasse ausgebildet ist. Hier bilden dann die Bekleidung 21 auf der Außenseite und die Dämmanordnung 3 bzw. 3 ' auf der Innenseite den Aufnahmeraum für das Schüttgut.

## Patentansprüche

1. Kaminfertigelement (1; 1') zur Aufnahme eines abgasführenden Rohres, mit einem Außenmantel (2; 2'), der eine innenliegende, das abgasführende Rohr aufnehmende Dämmanordnung (3; 3') aus Mineralwolle umgreift, wobei stirnseitige Stufenfalze zum formschlüssigen Aufbau eines Kaminstranges vorgesehen sind, **dadurch gekennzeichnet, daß** der Außenmantel (2; 2') aus mindestens zwei Schichten gebildet ist, von denen die innere Schicht aus einem Brandschutzmaterial (22; 22') und die äußere Schicht durch eine nichtbrennbare Bekleidung (21; 21') gebildet ist.

2. Kaminfertigelement nach Anspruch 1, **dadurch gekennzeichnet, daß** die innere Schicht des Außenmantels (2) aus einem gegossenen Brandschutzmaterial (22) besteht, für das beim Gießen die Dämmanordnung (3) einerseits und die äußere Schicht des Außenmantels (2) andererseits als verlorene Schalungen dienen.

3. Kaminfertigelement nach Anspruch 1, **dadurch gekennzeichnet, daß** die innere Schicht des Außenmantels (2') durch in diesen eingesetzte Platten (22') aus einer Brandschutzmasse gebildet ist, oder die Brandschutzmasse auch in trockener Form als Schüttgut vorliegen kann.

4. Kaminfertigelement nach einem der Ansprüche 1 bis 3, **dadurch gekennzeichnet, da**ß die Dämmanordnung (3) rohrförmig aus einem oder mehreren Dämmteilen gebildet ist.

5. Kaminfertigelement nach einem der Ansprüche 1 bis 3, **dadurch gekennzeichnet, daß** die Dämmanordnung (3') durch winkelig aneinandergefügte Dämmplatten gebildet ist.

6. Kaminfertigelement nach einem der vorherigen Ansprüche, **dadurch gekennzeichnet, daß** die nichtbrennbare Bekleidung (21) aus Gipskartonelementen gebildet ist.

7. Kaminfertigelement nach Anspruch 6, **dadurch gekennzeichnet, daß** die nichtbrennbare Bekleidung (21) einstückig aus zueinander abwinkelbaren Elementen ausgebildet ist.

8. Kaminfertigelement nach einem der Ansprüche 1 bis 7, **dadurch gekennzeichnet, daß** zum Schutz beim Transport des Kaminfertigelements (1; 1') jeweils stirnseitig über die nichtbrennbare Bekleidung (21) winkelig zu deren Großflächen ragende Randelemente (4, 5) vorgesehen sind, die Bestandteil einer vorzugsweise beim Aufbau eines Kaminstranges lösbaren Abdeckung der stirnseitigen Stufenfalze sind.

9. Kaminfertigelement nach Anspruch 8, **dadurch gekennzeichnet, daß** die Abdeckung im Falle eines gegossenen Brandschutzmaterials für die innere Schicht des Außenmantels (2) gleichzeitig als Schalung für die Bildung der stirnseitigen Stufenfalze dient.

## Claims

1. Prefabricated chimney element (1; 1') for receiving a pipe which conducts exhaust gas, having an outer casing (2; 2') encompassing an insulation arrangement (3; 3') which is internally situated, receives the pipe which conducts exhaust gas and is made of mineral wool, end-side, stepped, folded joints being provided for the form-fitting construction of a chimney leg, **characterised in that** the outer casing (2; 2') is formed from at least two layers, of which the inner layer is formed from a fireproof material (22; 22') and the outer layer is formed by a non-combustible covering (21; 21').

2. Prefabricated chimney element according to claim 1, **characterised in that** the inner layer of the outer casing (2) comprises a cast fireproof material (22) for which, on the one hand, the insulation arrangement (3) and, on the other hand, the outer layer of the outer casing (2) serve as lost formwork during casting.

3. Prefabricated chimney element according to claim 1, **characterised in that** the inner layer of the outer casing (2') is formed by boards (22') made of a fireproof material, which are inserted into said outer casing (2'), or the fireproof material can be present also in a dry form as bulk material.

4. Prefabricated chimney element according to one of the claims 1 to 3, **characterised in that** the insulation arrangement (3) is formed pipe-shaped from one or more insulation parts.

5. Prefabricated chimney element according to one of the claims 1 to 3, **characterised in that** the insulation arrangement (3') is formed by insulation boards which are joined to each other at an angle.

6. Prefabricated chimney element according to one of the preceding claims, **characterised in that** the non-combustible covering (21) is formed from gypsum plasterboard elements.

7. Prefabricated chimney element according to claim 6, **characterised in that** the non-combustible covering (21) is formed in one piece from elements which can be angled towards each other.

8. Prefabricated chimney element according to one of the claims 1 to 7, **characterised in that,** for protection during transport of the prefabricated chimney element (1; 1'), edge elements (4, 5) are provided which protrude respectively at the end-side beyond the non-combustible covering (21) at an angle to the large faces thereof, which edge elements are a component of a cover of the end-side stepped, folded joints, which cover can be detached preferably during the construction of a chimney leg.

9. Prefabricated chimney element according to claim 8, **characterised in that** the cover, in the case of a cast fireproof material for the inner layer of the outer casing (2), serves at the same time as formwork for the formation of the end-side, stepped, folded joints.

## Revendications

1. Elément préfabriqué de cheminée (1 ; 1') pour le logement d'un conduit d'évacuation des gaz brûlés, comportant une gaine extérieure (2 ; 2') qui enveloppe un dispositif isolant (3 ; 3') interne en laine minérale logeant le tuyau d'évacuation des gaz, des feuillures étant prévues en bout pour la construction par conjugaison de forme d'une colonne de cheminée, **caractérisé par le fait que** la gaine extérieure (2 ; 2') est constituée d'au moins deux couches, dont la couche intérieure est constituée d'un matériau ignifuge (22 ; 22') et la couche extérieure d'un revêtement ininflammable (21 ; 21').

2. Elément préfabriqué de cheminée selon la revendication 1, **caractérisé par le fait que** la couche intérieure de la gaine extérieure (2) est composée d'un matériau ignifuge coulé (22) pour lequel le dispositif isolant (3) d'une part et la couche extérieure de la gaine extérieure (2) d'autre part servent de coffrages perdus pendant la coulée.

3. Elément préfabriqué de cheminée selon la revendication 1, **caractérisé par le fait que** la couche intérieure de la gaine extérieure (2') est formée de plaques (22') d'une masse ignifuge insérées dans cette gaine, ou **par le fait que** la masse ignifuge peut également être présente en étant sèche, sous la forme de matière en vrac.

4. Elément préfabriqué de cheminée selon l'une des revendications 1 à 3, **caractérisé par le fait que** le dispositif isolant (3) est conçu en forme de tube formé d'un ou plusieurs éléments isolants.

5. Elément préfabriqué de cheminée selon l'une des revendications 1 à 3, **caractérisé par le fait que** le dispositif isolant (3') est constitué de plaques isolantes angulaires jointes les unes aux autres.

6. Elément préfabriqué de cheminée selon l'une des revendications précédentes, **caractérisé par le fait que** le revêtement ininflammable (21) est constitué d'éléments en placoplâtre

7. Elément préfabriqué de cheminée selon la revendication 6, **caractérisé par le fait que** le revêtement ininflammable (21) est formé d'une seule pièce en éléments pouvant être pliés les uns contre les autres.

8. Elément préfabriqué de cheminée selon l'une des revendications 1 à 7, **caractérisé par le fait que,** pour la protection de l'élément préfabriqué de cheminée (1 ; 1') lors du transport, sont prévus à chaque extrémité au-dessus du revêtement ininflammable (21) et en dépassant à angle droit de ses surfaces des éléments formant un bord (4, 5) qui font partie intégrante d'une protection des feuillures en bout de préférence amovible pour la construction d'une colonne de cheminée.

9. Elément préfabriqué de cheminée selon la revendication 8, **caractérisé par le fait que** la protection sert en même temps de coffrage pour la formation des feuillures en bout dans le cas où la couche intérieure de la gaine extérieure (2) est constituée d'un matériau ignifuge coulé.
